# EUROPÄISCHE PATENTSCHRIFT

(11) **EP 1 442 259 B1**
(45) Veröffentlichungstag und Bekanntmachung des Hinweises auf die Patenterteilung: **08.04.2009**
(21) Anmeldenummer: 02785184.9
(22) Anmeldetag: 09.10.2002
(51) Int. Cl.: F25B 39/02, F25D 23/08

(54) **GLEITSCHIENE FÜR EINEN DRAHTROHRVERDAMPFER**
SLIDING RAIL FOR WIRE TUBULAR EVAPORATOR
GLISSIERE POUR UN EVAPORATEUR TUBULAIRE A FILS METALLIQUES

(30) Priorität: 23.10.2001 DE 20117578 U
(43) Veröffentlichungstag der Anmeldung: 04.08.2004
(73) Patentinhaber: BSH Bosch und Siemens Hausgeräte GmbH, 81739 München (DE)
(72) Erfinder: GERSTNER, Silvia, 89129 Langenau (DE); GRASY, Siegfried, 89160 Dornstadt (DE)
(86) Internationale Anmeldenummer: PCT/EP2002/011320
(87) Internationale Veröffentlichungsnummer: WO 2003/036195

(56) Entgegenhaltungen:
- DE-A- 1 401 534
- DE-A- 2 716 289
- DE-A- 19 744 740
- US-A- 3 144 079
- PATENT ABSTRACTS OF JAPAN vol. 1998, no. 02, 30. Januar 1998 (1998-01-30) & JP 09 266877 A (TOTO LTD;NIPPON DENNETSU CO LTD), 14. Oktober 1997 (1997-10-14)

## Beschreibung

Die vorliegende Erfindung betrifft eine Anordnung aus einer Gleitschiene und einem Drahtrohrverdampfer sowie ein damit ausgestattetes Kältegerät.

Ein Drahtrohrverdampfer ist herkömmlicherweise aufgebaut aus einem sich in einer Ebene mäanderartig erstreckenden Rohr für ein Kältemittel und einer Vielzahl von Drähten, die ober- oder unterhalb des Rohrs an einer Mehrzahl von Punkten mit diesem verbunden sind, einerseits, um eine mechanisch stabile, starre Anordnung zu schaffen, andererseits, um die wirksame Wärmeaustauschoberfläche des Verdampfers zu vergrößern.

Derartige Drahtrohrverdampfer kommen insbesondere in Gefrierschränken zum Einsatz, wo sie jeweils in Ebenen zwischen zwei Gefriergutbehältern angeordnet sind, um deren Inhalt wirksam zu kühlen.

Um das verfügbare Innenvolumen des Kältegeräts bestmöglich zu nutzen, werden diese Gefriergutbehälter in einem möglichst geringen vertikalen Abstand vom Drahtrohrverdampfer montiert. Bei voller Beladung besteht die Möglichkeit, dass die Gefriergutbehälter sich geringfügig verbiegen, was dazu führen kann, dass der Boden eines Gefriergutbehälters den darunterliegenden Drahtrohrverdampfer berührt. Wenn der Gefriergutbehälter herausgezogen wird, so schleift er über den Verdampfer, was zu Abrieb und vorzeitigem Verschleiss führen kann.

Um solchen Abrieb zu vermeiden, ist es bekannt, auf dem Kältemittelrohr des Verdampfers eine Gleitschiene zu befestigen, die sich zwischen dem Verdampfer und einem darüberliegenden Gefriergutbehälter erstreckt. Sie verhindert den unmittelbaren Kontakt zwischen dem Gefriergutbehälter und dem Verdampfer und verhindert so eine Beschädigung des Verdampfers durch Reibung; außerdem weist sie eine geringe Reibung an der dem Gefriergutbehälter zugewandten Oberfläche auf, so dass auch an diesem Abrieb weitgehend vermieden wird.

Derartige Gleitschienen werden herkömmlicherweise unmittelbar auf die Rohre eines Drahtrohrverdampfers aufgeklemmt. Diese Lösung ist jedoch nicht vollauf befriedigend. Um die Verdampfer einfach montieren zu können, ist es nämlich notwendig, dass sich deren Ein- und Auslass für Kältemittel an einer gleichen Kante des im wesentlichen plattenförmigen Verdampfers befinden. Vorzugsweise handelt es sich dabei um die hintere, von der Tür des Kältegeräts abgewandte Kante. Die Zahl von parallelen Rohrabschnitten innerhalb des Verdampfers, die sich zwischen dieser und der gegenüberliegenden Kante erstrecken, ist notwendigerweise gerade. Wenn die Rohrabschnitte des Verdampfers über dessen Breite gleichmäßig verteilt sind, so gibt es entweder keinen Rohrabschnitt, der sich entlang einer Mittellinie des Verdampfers von der Rückwand zur Tür des Kältegerätes erstreckt, oder die Verteilung der Rohrabschnitte in Breitenrichtung des Verdampfers ist unsymmetrisch. Im ersteren Falle müssen jeweils zwei Gleitschienen symmetrisch angeordnet werden, denn wenn nur eine Gleitschiene abseits der Mitte angeordnet ist, so bewirkt dies einen Seitwärtsdrall beim Herausziehen und Hineinschieben des Gefriergutbehälters und damit die Gefahr, dass dieser steckenbleibt. Im Falle einer asymmetrischen Anordnung der Kältemittelleitung ist es möglich, einen Rohrabschnitt von ihr exakt entlang der Mittellinie zu führen und eine Gleitschiene auf diesem Rohrabschnitt zu befestigen. Diese Lösung ist jedoch wegen ihrer Asymmetrie unter fertigungstechnischen Gesichtspunkten sowie unter dem Aspekt der Verteilung der Kühlleistung innerhalb des Kältegeräts ungünstig.

Aufgabe der vorliegenden Erfindung ist, eine Gleitschiene für einen Drahtrohrverdampfer anzugeben, die exakt entlang einer Mittellinie des Verdampfers platzierbar ist, auch wenn sich entlang dieser Mittellinie kein Abschnitt des Kältemittelrohrs des Verdampfers erstreckt.

Die Aufgabe wird gelöst durch einen Drahtrohrverdampfer mit den Merkmalen des Anspruchs 1.

Der seitlich abstehende Arm erlaubt die Befestigung der Gleitschiene mit einem im Prinzip beliebigen, der Armlänge entsprechenden seitlichen Versatz in Bezug auf den Rohrabschnitt, an dem die Rohrklammer befestigt wird. Eine solche Gleitschiene kann im Prinzip für eine beliebige Anordnung des Kältemittelrohrs in dem Drahtrohrverdampfer passend so geschaffen werden, dass sie sich entlang der Mittellinie des Verdampfers erstreckt.

Um ein Schwenken der Gleitschiene um die versetzt am Rohr angreifende Rohrklammer unter Zugbelastung durch einen darauf schleifenden Gefriergutbehälter zu vermeiden, sind vorzugsweise wenigstens zwei Arme mit daran angebrachter Rohrklammer vorgesehen.

Diese Arme sind vorzugsweise an einer gleichen Längsseite des Schienenkörpers angebracht. Dies erlaubt die Verwendung einer gleichen Gleitschiene für Drahtrohrverdampfer, bei denen sich die Abstände zwischen parallelen Rohrabschnitten geringfügig unterscheiden, bzw. wenn der Abstand zwischen parallelen Rohrabschnitten fertigungsbedingt streut, so führt dies bei einer solchen Anordnung der Arme nicht zu einer Schrägorientierung der Gleitschiene in Bezug auf die Mittellinie.

Um zu verhindern, dass eine beim Herausziehen oder Hereinschieben eines Gefriergutbehälters auf die Gleitschiene wirkende Reibungskraft zu einer Verschiebung derselben führen kann, ist vorzugsweise an dem Schienenkörper ein Haken mit einem in Längsrichtung des Schienenkörpers offenen Einführspalt angeordnet, der einen Draht des Verdampfers aufnehmen und den Schienenkörper so an diesem Draht in Richtung der Zug-oder Schubkraft abstützen kann. Zum gleichen Zweck kann eine Drahtklammer mit einem quer zur Längsrichtung des Schienenkörpers offenen Einführspalt zum Einführen eines Drahts des Verdampfers am Schienenkörper angeordnet sein.

Vorzugsweise sind sowohl der Haken als auch die Drahtklammer an jeweils entgegengesetzten Längsenden des Schienenkörpers vorhanden, so dass die Gleitschiene bequem montiert werden kann, indem zunächst der Haken an einem Draht des Verdampfers angeordnet wird und dann der Schienenkörper gegen den Verdampfer geklappt und die Drahtklammer auf einen zweiten Draht aufgesteckt wird.

Der Schienenkörper und der wenigstens eine Arm sind vorzugsweise einteilig aus einem Kunststoff geformt.

Gegenstand der Erfindung ist auch ein Gefriergerät mit einem Drahtrohrverdampfer und wenigstens einer Gleitschiene.

Weitere Merkmale und Vorteile der Erfindung ergeben sich aus der nachfolgenden Beschreibung eines Ausführungsbeispiels mit Bezug auf die beigefügten Figuren. Es zeigen:
- Fig. 1: eine perspektivische Ansicht einer erfindungsgemäßen Gleitschiene von oben;
- Fig. 2: eine perspektivische Ansicht der Gleitschiene von unten; und
- Fig. 3: einen schematischen Schnitt durch ein Kältegerät, in dem ein mit erfindungsge- mäßen Gleitschienen ausgestatteter Drahtrohrverdampfer von oben zu sehen ist.

Der Aufbau der Gleitschiene wird zunächst mit Bezug auf die Figs. 1 und 2 beschrieben. Man erkennt einen langgestreckten, plattenartigen Schienenkörper 1 mit einer glatten Oberseite. Von einer Längskante des Schienenkörpers 1 aus erstrecken sich rechtwinklig zwei Arme 2, die an ihrer Unterseite jeweils zwei nach unten vorspringende, eine Rohrklammer 3 bildende Zungen tragen. Der freie Querschnitt der Rohrklammer 3 ist passend bemessen, um eine Kältemittelleitung eines Drahtrohrverdampfers, auf den in Verbindung mit Fig. 3 noch genauer eingegangen wird, formschlüssig zu umgreifen. Eine an der Oberseite jedes Arms 2 zwischen den Zungen der Rohrklammer 3 gebildete Öffnung 4 erleichtert zum einen, in dem sie den Arm 2 mechanisch schwächt, ein Auseinanderspreizen der Zungen und damit das Aufstecken der Rohrklammer 3 auf das Kältemittelrohr und zum anderen das Formen der gesamten Gleitschiene einschließlich von einander zugewandten Vorsprüngen 16 der Zungen mit Hilfe von nur zwei Formwerkzeugen, die keine beweglichen Teile aufweisen müssen.

Die in Fig. 1 sichtbare Oberseite der Arme 2 liegt geringfügig tiefer als die Oberseite des Schienenkörpers 1, so dass bei einem Hinweggleiten eines Gefriergutbehälters über die Oberseite des Schienenkörpers 1 keine Gefahr des Hängenbleibens des Gefriergutbehälters an den sich quer zur Längsrichtung des Schienenkörpers 1 erstreckenden Kanten der Arme 2 besteht.

Wie in Fig. 2 zu erkennen ist, sind die Arme 2 jeweils durch nach unten vorspringende Stege 5 versteift, die den Armen 2 in ihrem mittleren Bereich, zwischen dem Schienenkörper 1 und der Rohrklammer 3, einen T-förmigen Querschnitt verleihen. Die Dicke des Querbalkens des T, der auch der Dicke des Arms 2 im Bereich der Öffnung 4 entspricht, ist dem Durchmesser der Drähte des Drahtrohrverdampfers angeglichen, so dass der Arm 2 nicht zwischen zwei Drähten des Verdampfers, zwischen denen er sich im montierten Zustand erstreckt, über diese hinaus nach oben vorsteht; die Höhe des versteifenden Steges 5 kann deutlich größer sein, da dieser nach der Montage in einen freien Raum des Drahtrohrverdampfers eingreift.

An den Längsenden des Schienenkörpers 1 sind jeweils Mittel zur Befestigung des Schienenkörpers an den Drähten des Drahtrohrverdampfers angeordnet.

Diese Mittel bestehen hier zum einen aus einer Drahtklammer 6 mit zwei Paaren von einander gegenüberliegenden Zungen 7, die in Aufbau und Funktion den Zungen der Rohrklammer 3 entsprechen, und die lediglich in ihren Abmessungen an das Aufstecken auf einen Draht des Verdampfers angepasst sind.

Am zweiten, in Figs. 1 und 2 vom Betrachter abgewandten Ende des Schienenkörpers 1 ist ein Haken 8 als Mittel zur Befestigung des Schienenkörpers einteilig ausgeformt. Der Haken 8 weist einen zum Schienenkörper 1 parallelen freien Endabschnitt 9 auf, der einen zum Ende des Schienenkörpers 1 hin offenen Aufnahmespalt für einen Draht des Drahtrohrverdampfers begrenzt. Der Spalt 10 ist hier zum Ende des Schienenkörpers 1 hin offen; er könnte jedoch auch entgegengesetzt, mit der Mitte des Schienenkörpers 1 zugewandter Öffnung, orientiert sein. Ein dem freien Endabschnitt 9 im Schienenkörper 1 gegenüberliegendes Loch erlaubt das Formen des Schienenkörpers 1 und des Hakens 8 mit nur zwei starren Formwerkzeugen.

Selbstverständlich könnten die Befestigungsmittel auch mehr als einen Haken oder eine Klammer an jedem Ende des Schienenkörpers umfassen; es könnten auch nur Drahtklammern an beiden Enden des Schienenkörpers vorgesehen werden.

Fig. 3 zeigt einen schematischen horizontalen Schnitt durch ein Kältegerät mit einem Drahtrohrverdampfer 11, der mit drei Gleitschienen 12 gemäß der Erfindung ausgestattet ist. Der Drahtrohrverdampfer 11 weist eine Kältemittel-Rohrleitung 13 mit insgesamt sechs sich parallel zu einer Mittellinie M des Kältegeräts von einer Rückwand des Kältegeräts zu dessen Türöffnung erstreckenden Rohrabschnitten 14 auf. Die Rohrabschnitte 14 sind untereinander durch eine Vielzahl von quer zur Mittellinie M orientierten Drähten 15 verbunden und versteift.

Die Anordnung der Kältemittel-Rohrleitung 13 ist symmetrisch in Bezug auf die Mittellinie M, so dass sich entlang der Mittellinie M keiner der parallelen Rohrabschnitte 14 erstreckt. Statt dessen ist entlang dieser Mittellinie M eine der drei Gleitschienen 12 angeordnet. Sie ist mit Hilfe ihrer Drahtklammer 6 und des Hakens 8 an den Drähten 15 in Vorwärts-Rückwärts-Richtung festgehalten und durch die Rohrklammern 3 auch in Querrichtung verankert.

## Patentansprüche

1. Drahtrohrverdampfer (11) mit einer Gleitschiene (12), die einen langgestreckten Schienenkörpers (1) und wenigstens eine Rohrklammer (3) zur Befestigung des Schienenkörpers (1) an einem Rohr (14) des Verdampfers (11) besitzt, **dadurch gekennzeichnet, dass** die Rohrklammer (3) an einem vom Schienenkörper (1) seitlich abstehender Arm (2) angebracht ist.

2. Drahtrohrverdampfer (11) nach Anspruch 1, **dadurch gekennzeichnet, dass** die Gleitschiene (12) wenigstens zwei Arme (2) mit daran angebrachter Rohrklammer (3) aufweist.

3. Drahtrohrverdampfer (11) nach Anspruch 2, **dadurch gekennzeichnet, dass** die Arme (2) an einer gleichen Längsseite des Schienenkörpers (1) angebracht sind.

4. Drahtrohrverdampfer (11) nach einem der vorhergehenden Ansprüche, **dadurch gekennzeichnet, dass** an dem Schienenkörper (1) ein Haken (8) mit einem in Längsrichtung des Schienenkörpers (1) offenen Einführspalt (10) für einen Draht (15) des Verdampfers (11) angeordnet ist.

5. Drahtrohrverdampfer (11) nach einem der vorhergehenden Ansprüche, **dadurch gekennzeichnet, dass** an dem Schienenkörper (1) eine Drahtklammer (6) mit einem quer zur Längsrichtung des Schienenkörpers (1) offenen Einführspalt (10) für einen Draht (15) des Verdampfers (11) angeordnet ist.

6. Drahtrohrverdampfer (11) nach Anspruch 4 und Anspruch 5, **dadurch gekennzeichnet, dass** der, Haken (8) und die Drahtklammer (6) an entgegengesetzten Längsenden des Schienenkörpers (1) angeordnet sind.

7. Drahtrohrverdampfer (11) nach einem der vorhergehenden Ansprüche, **dadurch gekennzeichnet, dass** der Schienenkörper (1) und der wenigstens eine Arm (2) einteilig aus einem Kunststoff geformt sind.

8. Gefriergerät mit einem Drahtrohrverdampfer nach einem der Ansprüche 1 bis 7.

## Claims

1. Wire tube evaporator (11) with a slide rail (12), which has an elongate rail body (1) and at least one tube clip (3) for fastening the rail body (1) to a tube (14) of the evaporator (11), **characterised in that** the tube clip (3) is mounted on an arm (2) laterally protruding from the rail body (1).

2. Wire tube evaporator (11) according to claim 1, **characterised in that** the slide rail (12) has at least two arms (2) with tube clips (3) mounted thereon.

3. Wire tube evaporator (11) according to claim 2, **characterised in that** the arms (2) are mounted at the same longitudinal side of the rail body (1).

4. Wire tube evaporator (11) according to any one of the preceding claims, **characterised in that** a hook (8) with an introduction gap (10), which is open in longitudinal direction of the rail body (1), for a wire (15) of the evaporator (11) is arranged at the rail body (1).

5. Wire tube evaporator (11) according to any one of the preceding claims, **characterised in that** a wire clip (6) with an introduction gap (10), which is open transversely to the longitudinal direction of the rail body (1), for a wire (15) of the evaporator (11) is arranged at the rail body (1).

6. Wire tube evaporator (11) according to claim 4 and claim 5, **characterised in that** the hook (8) and the wire clip (6) are arranged at opposite longitudinal sides of the rail body (1).

7. Wire tube evaporator (11) according to any one of the preceding claims, **characterised in that** the rail body (1) and the at least one arm (2) are integrally formed from a plastics material.

8. Freezing appliance with a wire tube evaporator according to any one of claims 1 to 7.

## Revendications

1. Evaporateur tubulaire à fils métalliques (11) comprenant une glissière (12) qui possède un corps de glissière (1) allongé et au moins une attache pour tube (3) pour la fixation du corps de glissière (1) sur un tube (14) de l'évaporateur (11), **caractérisé en ce que** l'attache pour tube (3) est installée sur un bras (2) dépassant latéralement du corps de glissière (1).

2. Evaporateur tubulaire à fils métalliques (11) selon la revendication 1, **caractérisé en ce que** la glissière (12) présente au moins deux bras (2) munis d'une attache pour tube (3) qui y est installée.

3. Evaporateur tubulaire à fils métalliques (11) selon la revendication 2, **caractérisé en ce que** les bras (2) sont installés sur un même grand côté du corps de glissière (1).

4. Evaporateur tubulaire à fils métalliques (11) selon l'une quelconque des revendications précédentes, **caractérisé en ce qu'**un crochet (8) muni d'une fente d'insertion (10) ouverte dans le sens longitudinal du corps de glissière (1) est disposé sur le corps de glissière (1) pour un fil métallique (15) de l'évaporateur (11).

5. Evaporateur tubulaire à fils métalliques (11) selon l'une quelconque des revendications précédentes, **caractérisé en ce qu'**une attache pour fil métallique (6) munie d'une fente d'insertion (10) ouverte transversalement au sens longitudinal du corps de glissière (1) est disposée sur le corps de glissière (1) pour un fil métallique (15) de l'évaporateur (11).

6. Evaporateur tubulaire à fils métalliques (11) selon la revendication 4 et la revendication 5, **caractérisé en ce que** le crochet (8) et l'attache pour fil métallique (6) sont disposés sur des extrémités longitudinales opposées du corps de glissière (1).

7. Evaporateur tubulaire à fils métalliques (11) selon l'une quelconque des revendications précédentes, **caractérisé en ce que** le corps de glissière (1) et l'au moins un bras (2) sont formés d'une seule pièce à partir d'une matière plastique.

8. Appareil de congélation comprenant un évaporateur tubulaire à fils métalliques selon l'une quelconque des revendications 1 à 7.
